# EUROPÄISCHE PATENTSCHRIFT

(11) **EP 0 188 429 B1**
(45) Veröffentlichungstag und Bekanntmachung des Hinweises auf die Patenterteilung: **07.09.1988**
(21) Anmeldenummer: 84903953.2
(22) Anmeldetag: 11.10.1984
(51) Int. Cl.: G07C 5/10, G07F 7/00

(54) **DATENERFASSUNGSGERÄT FÜR FAHRZEUGE**
DATA RECORDING APPARATUS FOR VEHICLE
APPAREIL D'ENREGISTREMENT DE DONNEES POUR VEHICULE

(30) Priorität: 20.10.1983 DE 3338113
(43) Veröffentlichungstag der Anmeldung: 30.07.1986
(73) Patentinhaber: Mannesmann Kienzle GmbH, 78052 Villingen-Schwenningen (DE)
(72) Erfinder: CZAIKOWSKI, Peter-Michael, D-6601 Saarbrücken-Schafbrücke (DE)
(86) Internationale Anmeldenummer: EP8400316
(87) Internationale Veröffentlichungsnummer: WO8501819

(56) Entgegenhaltungen:
- EP-A- 0 075 078
- WO-A-82/02785
- DE-A- 2 435 199
- DE-A- 2 920 090
- GB-A- 2 055 469
- US-A- 3 624 608
- US-A- 4 072 850
- US-A- 4 188 618
- US-A- 4 258 421
- US-A- 4 338 512

## Beschreibung

Die Erfindung bezieht sich auf ein System für die Erfassung von fahrzeug- und fahrerbezogenen Daten in einem Kraftfahrzeug, bestehend aus einem Datenerfassungsgerät mit einem Mikroprozessorsystem mit Direktzugriffsspeicher und Festspeicher, sowie mit einer zur Auswertung entnehmbaren, als steckbare Kassette ausgebildeten Aufzeichnungseinrichtung für alle erfaßten Daten, bestehend ferner aus Fahrerausweisen in Form von Datenkarten, die in eine entsprechende Einstecköffnung des Datenerfassungsgerätes einführbar sind und aus denen unter der Kontrolle des Festspeichers Daten ausgelesen und in den Direktzugriffsspeicher des Mikroprozessorsystems übertragbar sind.

Beispielsweise ist in der US-A-4 188 618 eine Einrichtung beschrieben, bei der die von mehreren Sensoren, beispielsweise für die Geschwindigkeit, für die Drehzahl und für den Kraftstoffverbrauch, erfaßten Werte zusammen mit willkürlich mit Hilfe von bestimmten Schaltern eingebbaren Verarbeitungsinformationen in einem Mikroprozessor in bestimmter Weise aufbereit und dann in einer Kassette gespeichert werden, die unter anderem einen Halbleiterspeicher enthält. Die Kassette kann dem Datenerfassungsgerät entnommen und direkt in einen Leser in einem Computer eingegeben werden, oder aber die Daten können auch mit Hilfe eines tragbaren Auswertegerätes an verschiedenen Orten auslesbar und speicherbar bzw. ausgebbar sein.

Das bekannte Datenerfassungsgerät erfaßt im wesentlichen fahrzeugbezogene Daten, die nach einiger Zeit, beispielsweise einer Woche, dem Datenerfassungsgerät entnommen werden, indem der Inhalt der Kassette in den Computer übertragen, gespeichert oder in archivierbarer Form abgedruckt wird.

Für den Einsatz eines solchen Datenerfassungsgerätes ist es aber auch wichtig, nicht nur die fahrzeugbezogenen Daten zu erfassen, sondern auch fahrerbezogene Daten, beispielsweise die Zeiten der verschiedenen Arbeitszeitarten, die sich aus der EG-Arbeitszeitverordnung für Kraftfahrer ergeben.

In diesem Zusammenhang zeigt die US-A-4 072 850 ein Datenerfassungssystem, mit welchem fahrzeug- und fahrerbezogene Daten ebenfalls in einer steckbaren und entnehmbaren Kassette erfaßt werden, wobei gewisse Fahrerdaten mittels eines in einen in dem betreffenden Datenerfassungsgerät ausgebildeten Schlitz einsteckbaren, kartenförmigen Fahrerausweises eingebbar sind. Dabei steuert der Festspeicher eines Mikroprozessorsystems die Datenübernahme zwischen dem Fahrerausweis und dem Direktzugriffsspeicher des Mikroprozessors.

Ferner ist es aus der DE-B-1 276 951 bekannt, bei einem Fahrtschreiber außer der Hauptdiagrammscheibe, die die fahrzeugbezogenen Daten, wie Geschwindigkeits- und Wegregistrierungen aufnimmt, zusätzlich zwei fahrerbezogene Diagrammscheiben zu beschriften, die über der fahrzeugbezogenen Diagrammscheibe angeordnet sind, derart daß die fahrzeugbezogene Diagrammscheibe nur diese Daten enthält, während die beiden fahrerbezogenen Diagrammscheiben nur die Arbeitszeitdaten tragen. Bei der Auswertung der auf diese Weise aufgezeichneten, fahrzeug- und fahrerbezogenen Daten ergibt sich die Schwierigkeit der Zuordnung der Daten, die auf den fahrerbezogenen Scheiben aufgezeichnet sind, zu den Daten, die auf der fahrzeugbezogenen Scheibe registriert wurden, da naturgemäß nur alle drei Scheiben getrennt voneinander ausgewertet werden können. Insbesondere ist es nachteilig, daß es bei dieser Form der Aufzeichnung nicht möglich ist, die fahrzeugbezogenen Daten ohne weiteres einem bestimmten Fahrer zuzuordnen. Auch ist es bei dieser Form der Aufzeichnung nicht möglich, die Daten in irgendeiner Form zu komprimieren, genauso wie auch Aufzeichnungen, beispielsweise über einen Tag hinaus, nicht vorgenommen werden können. Hinzu kommt, daß selbstverständlich die Auswertung der fahrerbezogenen Daten in bezug auf Verstöße gegen die Arbeitszeitverordnung einen relativ hohen Aufwand in dem Auswertegerät nach sich zieht.

Grundsätzlich wäre es denkbar, mit einem Datenerfassungsgerät der zuerst genannten Art gemäß US-A-4 188 618 auch fahrerbezogene Daten aufzuzeichnen, die dann ohne weiteres in bestimmter Beziehung zu den fahrzeugbezogenen Daten stehen würden. Für die Fahrer hätte jedoch diese Form der Aufzeichnung den großen Nachteil, daß sie nur auf dem Umwege über den Computer Kenntnis über ihre eigenen Daten erhalten könnten, da diese nur in der Kassette enthalten sind und nur nach Auswertung durch den Computer für den Fahrer überhaupt sichtbar gemacht werden können.

Zur Lösung der hiermit verbundenen Probleme, insbesondere zur Verbesserung der Akzeptanz eines derartigen Datenerfassungsgerätes auch durch die Fahrer der Kraftfahrzeuge, ist es zweckmäßig, dem Fahrer einen eigenen Datenträger zuzuordnen, der ihm selbst als Beleg seiner eigenen Arbeit dienen kann und dessen Daten er sich selbst sichtbar machen kann. Auch die Polizei kann bei gelegentlichen Straßenverkehrskontrollen sich die hier aufgezeichneten Daten auf relativ einfache Weise erkennbar machen.

Die Erfindung geht aus von einem System der eingangs genannten Art, wie es aus der US-A-4 072 850 bekannt ist und ist gekennzeichnet durch eine derartige Ausbildung des Datenerfassungsgerätes und der Datenkarten, daß bestimmte, beim Betrieb des Fahrzeuges anfallende, fahrerbezogene Daten neben ihrer Speicherung in der als steckbare Kassette ausgebildeten und einen Direktzugriffsspeicher enthaltenden Aufzeichnungseinrichtung auch in der jeweils eingesteckten Datenkarte gespeichert werden und von dieser unabhängig von der Abfrage der Kassette abfragbar sind.

Bei diesem System können die Daten vom Fahrer selbst durch Betätigen entsprechender Bedienungsorgane auf eine hierfür vorgesehene Digitalanzeige im Datenerfassungsgerät übertragen werden, so daß der Fahrer eine Kontrolle darüber hat, welche Arbeitszeiten für ihn aufgezeichnet wurden und welche Verstöße gegen die Arbeitszeitordnung ihm während des vergangenen Zeitraums anzulasten sind.

Das Datenerfassungsgerät ist mit die verschiedenen Arbeitszeitenarten kennzeichnenden Schaltern ausgerüstet, die es dem Fahrer erlauben, die von ihm gerade erbrachte Leistung dem Datenerfassungsgerät mitzuteilen, so daß die Zeiten der betreffenden Arbeitszeitart in dem Direktzugriffsspeicher aber auch auf der fahrerbezogenen Datenkarte gespeichert werden können. Damit die Daten in korrekter uhrzeit-und datumbezogener Form aufgezeichnet werden können, ist das Datenerfassungsgerät mit einem Uhren- und Datumbaustein versehen, welcher die zeitbezogene Aufzeichnung der Arbeitszeitarten erlaubt.

Außer den Schaltern für das Einstellen der Arbeitszeitarten ist ein Mehrstufenschalter vorgesehen, mit dessen Hilfe die Informationen von der Datenkarte auf die Anzeige abrufbar sind.

Da immer Schwierigkeiten bestehen, derartige Datenerfassungsgeräte im Armaturenbrett des Kraftfahrzeuges unterzubringen, ist es sinnvoll, die zusätzlich notwendige Anzeige der dynamischen, fahrzeugbezogenen Daten mit Hilfe von getrennt im Armaturenbrett angeordneten Analoganzeigemedien vorzunehmen.

Die Datenkarte selbst kann dabei eine der bekannten Magnetkarten sein. Es kann sich aber auch um eine Datenkarte handeln, in der ein Halbleitermodul mit einem entsprechend großen Speicher eingeschweißt ist. Die Datenkarte wird im Datenerfassungsgerät verriegelt, solange keine andere Einstellung der für die Arbeitszeitarten vorgesehen Schalter erfolgt, insbesondere solange keine Umschaltung auf einen anderen Fahrer vorgenommen wird.

Grundsätzlich ist es so, daß die Datenkarte nur zweifach aufgezeichnete Informationen enthalten soll, also Informationen, die sowohl in der Kassette als auch auf der Karte aufgezeichnet sind. Für die Straßenverkehrskontrolle kann die interne Anzeige des Datenerfassungsgerätes Verwendung finden. Es kann aber auch ein kleines, mobiles Lesegerät verwendet werden, welches nur in der Lage ist, die Daten von der Datenkarte abzulesen, ohne daß irgendwelche Auswertungen oder dergleichen vorgenommen werden. Dabei kann dieses mobile Lesegerät mit einem Anzeigmedium und/oder mit einem entsprechenden Drucker versehen sein.

Die Erfindung soll nun anhand der beiliegenden Zeichnungen im einzelnen näher erläutert werden. In diesen Zeichnungen zeigt
Fig. 1 eine Vorderansicht des Datenerfassungsgerätes,
Fig. 2 ein schematisiertes Schaltbild der elektrischen Bauteile des Datenerfassungsgerätes,
Fig. 3 ein Auswertegerät für die Datenkarten,
Fig. 4 ein Auswertegerät für die Kassetten.

Fig. 1 zeigt eine Frontansicht des Datenerfassungsgerätes 1. Das Datenerfassungsgerät 1 hat eine Einstecköffnung 2, in die eine Kassette 3 eingesteckt werden kann. Diese Kassette 3 dient in einer durch einen Festspeicher ROM vorgegebenen Art und Weise der Erfassung sowohl von fahrzeug- als auch von fahrerbezogenen Daten. Die Kassette ist durch ein Schloß 4 gesichert, so daß nur autorisierte Personen vermittels eines Schlüssels 5, siehe Fig. 2, die Kassette 3 entnehmen können. An der Frontseite des Datenerfassungsgerätes 1 befindet sich ferner eine Einstecköffnung 6 für eine Datenkarte 7, die in die Einstecköffnung 6 einführbar ist und in dieser Einstecköffnung festgehalten wird, wie später noch im einzelnen zu beschreiben sein wird. Das Gerät ist ferner mit zwei die verschiedenen Arbeitszeitarten kennzeichnenden Schaltern 8 und 9 versehen, die als Drehschalter ausgebildet sind und die es erlauben, für jeden Fahrer eine bestimmte Arbeitszeitart einzustellen, wie beispielsweise Arbeitszeit am Steuer% , sonstige Arbeitszeit 0 und Ruhezeit Durch eine mechanische Verriegelung wird erreicht, daß nicht beide Fahrer gleichzeitig auf Arbeitszeit am Steuer einstellen können. Ein weiterer Mehrstufenschalter 10 dient dazu, nicht nur fahrzeugbezogene Daten einzugeben, wie beispielsweise « Fahrt mit Anhänger», « Fahrt ohne Anhänger », sondern er dient auch dazu, die Daten, die auf der Datenkarte 7 aufgezeichnet sind, nacheinander auf einem Anzeigemedium 11 sichtbar zu machen, welches es gestattet, acht Ziffern gleichzeitig anzuzeigen. Im Normalbetrieb wird dieses Anzeigemedium die Uhrzeit und das Datum anzeigen. Nur wenn der Fahrer die auf der Datenkarte 7 gespeicherten Daten sichtbar machen will, wird er durch eine entsprechende Einstellung des Mehrstufenschalters 10 nacheinander die verschiedenen Datenarten von der Datenkarte 7 abrufen.

Was die elektronischen Komponenten anbetrifft, so besteht das Datenerfassungsgerät 1 aus einem Mikroprozessor MC, der einen Direktzugriffsspeicher RAM I und einen Festspeicher ROM, der auch in Form eines sog. EPROM gegeben sein kann, umfaßt. Die Daten, des Direktzugriffsspeichers RAM I werden durch eine Batterie B, gesichert. Ein weiterer Direktzugriffsspeicher RAM 11 ist in der Kassette 3 angeordnet. Auch hier werden die Daten durch eine Batterie B₂ gesichert. Außerdem besitzt das Datenerfassungsgerät 1 einen Baustein. UD, der die Uhrzeit und das Datum liefert. Über externe Schalter US, die von der Ausnehmung 2 für die Kassette 3 aus zugänglich sind, können die Uhrzeit und das Datum verstellt werden, wenn keine Kassette 3 in der Ausnehmung 2 vorhanden ist. Ein Treiberbaustein AT dient dazu, das Anzeigemedium 11 zu multiplexen und die vom Mikroprozessor MC ausgegebenen und anzuzeigenden Daten zu verstärken.

Die verschiedenen Module sind über einen Adreßbus A und einen Datenbus D untereinander verbunden. Sie sind auch verbunden mit drei Schnittstellen SE, SA und SG. Die Schnittstelle SE dient der Abtastung verschiedener Statuseingänge, unter anderem der Schalter 8, 9 und 10, um festzustellen, welche dieser Schalter in welcher Schaltstellung geschlossen sind. Die Schnittstelle SG dient dem Anschluß der dynamischen Geber, wie beispielsweise eines Impulsgebers für die Geschwindigkeit 12, eines Impulsgebers 13 für die Drehzahl und eines Impulsgebers 14 beispielsweise für den Kraftstoffverbrauch. Über diese Schnittstellen werden die Geber 12 und 14 von dem Mikroprozessor MC sequentiell abgefragt, um festzustellen, ob irgendwelche zu verarbeitenden Impulse anliegen.

Für die Schnittstelle SA werden verschiedene, externe Ausgabekomponenten mit Informationen versorgt. So wird beispielsweise ein Schrittmotor MS schrittweise angetrieben, um eine Analoganzeige AV für die Geschwindigkeit einzustellen, d. h. um den Zeiger Z entsprechend der Anzahl der über den Schrittmotor MS übertragenen Impulse schrittweise auf die gefahrene Geschwindigkeit einzustellen. Ein weiterer Ausgang der Schnittstelle SA ist mit einem Magnetkopf MK verbunden, der die Daten auf die Datenkarte 7 aufzeichnet und abliest. Hierzu muß der Magnetkopf MK durch einen Motor hin- und rücklaufend angetrieben werden. Dieser Motor wird ebenfalls über die Schnittstellenausgänge SA mit Strom versorgt, ist aber der Übersichtlichkeit halber nicht dargestellt. Über die Schnittstellenausgänge wird aber beispielsweise auch ein Elektromagnet EM mit Strom versorgt, der die Aufgabe hat, einen Riegel 22 für die Datenkarte 7 zu betätigen, so daß die Datenkarte 7 unter bestimmten Umständen im Datenerfassungsgerät 1 festgehalten wird. Im übrigen kann über einen Elektromagneten EM auch die Zündung des Fahrzeuges blockiert werden, wenn beispielsweise keine Datenkarte 7 in den Schlitz 6 eingesteckt ist, so daß das Fahrzeug nicht fahrbereit ist, wenn der Fahrer seine Datenkarte 7 nicht oder nicht richtig eingesteckt hat. Die Begrenzungslinie des Datenerfassungsgerätes 1 ist an der Stelle der Schnittstellenanordnungen SE, SA und SG gestrichelt gezeichnet, womit deutlich gemacht werden soll, daß die Geber und Empfänger sowohl in dem Datenerfassungsgerät 1 selbst angeordnet sein können, wie z. B. 8, 9, 10, EM, MK, aber auch extern, wie z. B. 12, 13, 14 und MS.

Ein Netzteil NT versorgt die verschiedenen Aggregate mit Strom. Welcher Art die Daten sind, die von dem Datenerfassungsgerät 1 aufgezeichnet werden, ergibt sich aus der nachfolgenden tabellarischen Übersicht, anhand deren die Funktionsweise des. Datenerfassungsgerätes 1 geschildert werden soll.

### (Siehe Tabelle Seite 5 f.)

Wie bereits oben erläutert wurde, ist es der Sinn des Datenerfassungsgerätes 1, nicht nur fahrzeugbezogene Daten, und fahrerbezogene Daten in einer Kassette 3 aufzuzeichnen sondern es sollen die fahrerbezogenen Daten auf den Fahrern zugeordneten Datenkarten 7 registriert werden. Die Tabelle zeigt links die Daten, die in der Kassette 3 aufgezeichnet werden, und rechts die Daten, die auf den Datenkarten 7 für Fahrer I und Fahrer II wiedergegeben werden.

Was die fahrzeugbezogenen Daten anbetrifft, so werden zunächst in den Direktzugriffsspeicher RAM I des Mikroprozessors MC die Daten eingeschrieben, die unter a) in der Tabelle links erscheinen, das sind vor allen Dingen die Geräte-Nr., die Fahrzeug-Nr., die Personal-Nr. der berechtigten Fahrer, gewisse Fahrzeugparamter usw. Diese Daten werden über eine besondere Kassette von einem Computer her in den Direktzugriffsspeicher RAM 1 des Mikroprozessors MC eingeschrieben. Dabei handelt es sich also um Informationen, die sich nicht ändern solange nicht in dem betreffenden Fuhrpark grundsätzliche, organisatorische Umstellungen vorgenommen werden. In dem Direktzugriffsspeicher RAM II der Kassette 3 dagegen werden die Daten b) bis e) aufgeschrieben, die ständig während der Fahrt neu entstehen. So fängt beispielsweise in der linken Tabelle bei b) die Aufzeichnung der Daten an, die sich auf die Arbeitszeitarten der Fahrer beziehen. Sobald beispielsweise Fahrer I seine Datenkarte 7 einsteckt und den Schalter 8 einstellt, wird durch das Modul UD die Uhrzeit und das Datum ermittelt und diese Information in den Direktzugrifsspeicher RAM 11 der Kassette 3 eingeschrieben.

Hinzu kommt die Personal-Nummer des entsprechenden Fahrers. Diese Nummer wird von der Datenkarte 7 des Fahrers entnommen und mit den unter a) registrierten berechtigten Fahrernamen verglichen. Besteht keine Übereinstimmung, wird die betreffende Datenkarte 7 zurückgewiesen. Das Fahrzeug kann dann auch nicht gestartet werden, weil das im Festspeicher ROM gespeicherte Systemprogramm die Information « Datenkarte 7 gesteckt verknüpft mit dem Zündschloß. Sobald der Fahrer auf eine andere Arbeitszeitart umschaltet, beispielsweise auf Pause, werden gleichzeitig die akutelle Uhrzeit für das Ende der Arbeitszeitart Fahren und den Beginn der Arbeitszeitart Pause registriert. Diese Informationen werden über den Magnetkopf MK, gesteuert durch den Mikroprozessor MC, auch auf die gesteckte Datenkarte 7 aufgeschrieben. Ist dies die Datenkarte 7 des Fahrers I, werden die parallel dazu anfallenden Arbeitszeitart-Informationen für den Fahrer II zunächst nur in der Kassette 3 gespeichert.

Findet ein Fahrerwechsel statt, soll also das Fahrzeug anstatt vom Fahrer I vom Fahrer II gesteuert werden, so löst, wen Fahrer II seinen Arbeitzeitartschalter 9 auf die Arbeitszeitart Fahren einschaltet, gesteuert durch den Mikroprozessor MC, der Elektromagnet EM die Verriegelung 22, so daß Fahrer I seine Datenkarte 7 entnehmen und Fahrer II seine Datenkarte 7 einstecken kann. Nach dem Einstecken der Datenkarte 7 von Fahrer II wird diese wiederum verriegelt, und die in der Kassette 3 für Fahrer 11 gespeicherten Arbeitszeitart-Aufzeichnungen werden auf dessen Datenkarte 7 übertragen.

Der Speicherplatz in der Kassette 3 für die Informationen gemäß b) ist so gehalten, daß es möglich ist, für zwei Fahrer für acht Wochentage Beginn und Ende aller Arbeitszeit-Informationen aufzuzeichnen.

Parallel zur Aufzeichnung der aktuellen Uhrzeiten für die verschiedenen Arbeitszeitarten ermittelt das Datenerfassungsgerät 1 Verstöße gegen die Arbeitszeitverordnung. Wenn z. B. ein Fahrer länger als vier Stunden am Lenkrad sitzt, so stellt dies einen Vestoß gegen die Arbeitszeitordnung dar. Diese Verstöße werden im Bereich d) in der Kassette 3 gespeichert. Auch diese Informationen werden in den Bereich d) der Datenkarten 7 übertragen, so daß die Datenkarten 7 für Fahrer I und II jeweils die Informationen a) betreffend das Fahrzeug und die Personal-Nr. des Fahrers, im Bereich b) die Daten über die eingestellten Arbeitszeitarten für den jeweiligen Tag und im Bereich d) die komprimierten Daten über Verstöße gegen die Arbeitszeitverordnung enthält, und zwar nicht nur für den jeweiligen Tag, sondern für den gesamten Aufzeichnungszeitraum der letzten acht Tage.

Parallel zur Aufzeichnung der Arbeitszeitart-Daten für die Fahrer, wie sie durch die Einstellung der Schalter 8 und 9 vorgegeben wird, werden die fahrzeugbezogenen Daten ermittelt und aufgezeichnet. Hierzu werden die Impulszüge, die von den Gebern 12 und 13 für Geschwindigkeit und Drehzahl sowie von dem Geber 14 für den Kraftstoffverbrauch erzeugt werden, in dem Mikroprozessor MC so umgewandelt, daß sie in sinnvoller Weise in der Kassette 3 aufgezeichnet werden können. Für die Geschwindigkeit und die Drehzahl werden z. B. sog. Geschwindigkeitsprofile erzeugt. Es wird also ermitelt, für welche Zeitdauer jeweils in bestimmten Geschwindigkeiten gefahren worden ist. Dadurch läßt sich feststellen, ob z. B. der eine oder der andere Fahrer häufig die Geschwindigkeitshöchstgrenzen überschritten hat oder dergleichen. Ein Geschwindigkeitsprofil gibt ferner Aufschluß darüber, ob, was vorteilhaft wäre, eine Fahrt möglichst lange in einem bestimmten mittleren Geschwindigkeitsbereich erfolgt ist. Die Aufzeichnung des Kraftstoffverbrauchs wird so erfolgen, daß sie wegabhängig interpretierbar ist, also in der Weise, daß beispielsweise auf den ersten 50 km einer Fahrt 10,5 I verbraucht wurden, auf den zweiten 50 km 12,9 I usw. Zusätzlich zu den Aufzeichnungen gemäß c) in der Kassette 3, die ein Geschwindigkeits- und ein Drehzahlprofil sowie den Kraftstoffverbrauch betreffen, werden noch die Aufzeichnungen gemäß e) ermittelt und erzeugt, die sich auf das Geschwindigkeitsdiagramm während der letzten 1 000 m erstrekken. Hier werden die Geschwindigkeitswerte wegabhängig aufgezeichnet, um bei einem Unfall diese Daten herausziehen zu können und auszuwerten, um festzustellen, wie sich Fahrzeug und Fahrer in den letzten Sekunden vor dem Unfall verhalten haben.

Bei der bisherigen Beschreibung der Wirkungsweise des Systems wurde davon ausgegangen, daß die Geschwindigkeits- und Drehzahlgeber beispielsweise an das Datenerfassungsgerät 1 angeschlossen sind und daß auf dem Umwege über den Mikroprozessor MC der Analogwert der Geschwindigkeit über den Schrittmotor MS auf den Zeiger Z übertragen wird. Selbstverständlich ist es aber auch möglich, anstelle der indirekten Anzeige AV eine direkte Anzeige vorzunehmen, also beispielsweise einen konventionellen Wirbelstromtachometer als Analoganzeige einzusetzen und die Drehwerte, die am Wirbelstromtachometer anliegen, in Impulszüge umzuwandeln und parallel dem Datenerfassungsgerät 1 zuzuordnen. Jedenfalls macht es die vorgenommene Trennung von Anzeige und Aufzeichnung möglich, diese auch räumlich zu trennen, so daß beispielsweise die Geschwindigkeitsanzeige im Blickfeld des Fahrers angeordnet wird, während das Datenerfassungsgerät 1 an einem Ort angeordnet wird, der nicht unmittelbar im Blickfeld des Fahrers liegen muß.

Es wurde bereits erwähnt, daß anstelle der hier beschriebenen magnetischen Datenkarte 7 auch eine Datenkarte Verwendung finden kann, die ein integriertes Hableitermodul als Speicher enthält. In diesem Falle könnte man die Kontaktierungen der Datenkarte 7 im eingesteckten Zustand direkt an die Adreß-und Datenbusse A und D anshcließen, so daß die Daten nicht über die Schnittstelle SA laufen müßten.

Als spezielles Sonderprogramm ist in dem Festspeicher ROM des Mikroprozessors MC ein Programm gespeichert, welches das Abrufen der Informationen von der Datenkarte 7 auf das Anzeigemedium 11 gestattet. Durch verschiedene Stellungen des Mehrstufenschlaters 10 können die einzelnen Informationen a, b und d der Datenkarte 7 auf das Anzeigemedium 11 übertragen werden, so daß der Fahrer sich selbst überzeugen kann, welche Arbeitszeitarten für ihn an diesem Tag registriert wurden und welche Verstöße gegen die Arbeitszeitverordnung das Datenerfassungsgerät 1 registriert hat. Bei Straßenverkehrskontrollen kann auch die Polizei von dieser Möglichkeit Gebrauch machen. Liegen schwerwiegende Verstöße vor, so kann die Polizei über ein einfaches, mobiles Auswertegerät 15 gemäß Fig. 3 auch eine Archivierung der erfaßten Daten vornehmen.

In der Fig. 3 wird ein schematisches Schaltungsdiagramm eines solchen mobilen Auswertegerätes für die Datenkarten 7 gezeigt, in Fig. 4 die Rechnerkonfiguration, die es gestatet, die Kassette 3 auszuwerten. Es wird davon ausgegangen, daß das mobile Auswertegerät 15 entweder mit eigener Stromversorgung versehen ist oder an das Bordnetz des Fahrzeuges der Verkehrspolizei angeschlossen werden kann. Dafür ist dieses Gerät entweder mit einem Netzteil NT oder mit einer Batterie B₃ versehen. Die Datenkarte 7 wird in einen Leser 16 eingesteckt, in dem mittels ebenfalls eines magnetischen Lese- und Schreibkopfes die Informationen auf der Datenkarte 7 gelesen werden können. Die Daten werden ebenfalls in einen Mikroprozessor MC eingespeist, der mit einem Festspeicher ROM und mit einem Direktzugriffsspeicher RAM versehen ist. Die Daten können dann von dem Mikroprozessor MC bzw. von dem Direktzugriffsspeicher RAM auf eine Anzeige AZ, beispielsweise in Form eines Zeilendisplays, übertragen werden. Zusätzlich oder alternativ hierzu kann aber der Mikroprozessor MC über eine Steuerung DC auch einen Streifendrucker DR betätigen, so daß die Daten, die in der Datenkarte 7 gespeichert waren, auch archivierbar sind. Ein derartiges Auswertegerät 15 für die Datenkarten 7 läßt sich mit relativ geringem Aufwand verwirklichen, da, weil keine Wirtschaftlichkeits- und Transportkalkulationen erfolgen, der Software-Aufwand gering ist.

Die Kassette 3 selber kann in einer Kassettenlese- und -schreibstation KS ausgewertet werden. Die hier ermittelten Daten werden auf die Zentraleinheit CPU eines Rechners übertragen, sie können von dort auch auf einen externen Speicher ES, auf einen Drucker DP und auf einen Bildschirm CRT übertragen werden. Mit der Tastatur TS können Informationen zusätzlich in den Rechner eingegeben werden. Die Auswerteeinrichtung gemäß Fig. 4 steht selbstverständlich in der zentralen Büroorganisation des Fuhrparks, in dem die Datenerfassungsgeräte 1 eingesetzt werden.

## Patentansprüche

1. System für die Erfassung von fahrzeug- und fahrerbezogenen Daten in einem Kraftfahrzeug, bestehend aus einem Datenerfassungsgerät (1) mit einem Mikroprozessorsystem (MC) mit Direktzugriffsspeicher (RAM I) und Festspeicher (ROM), sowie mit einer zur Auswertung entnehmbaren, als steckbare Kassette (3) ausgebildeten Aufzeichnungseinrichtung für alle erfaßten Daten, bestehend ferner aus Fahrerausweisen in Form von Datenkarten (7), die in eine entsprechende Einstecköffnung (6) des Datenerfassungsgerätes (1) einführbar sind und aus denen unter der Kontrolle des Festspeichers (ROM) Daten ausgelesen und in den Direktzugriffsspeicher (RAM I) des Mikroprozessorsystems (MC) übertragbar sind, gekennzeichnet durch eine derartige Ausbildung des Datenerfassungsgerätes (1) und der Datenkarten (7), daß bestimmte, beim Betrieb des Fahrzeuges anfallende, fahrerbezogene Daten neben ihrer Speicherung in der als steckbare Kassette (3) ausgebildeten und einen Direktzugriffsspeicher (RAM II) enthaltenden Aufzeichnungseinrichtung auch in der jeweils eingesteckten Datenkarte (7) gespeichert werden und von dieser unabhängig von der Abfrage der Kassette (3) abfragbar sind.

2. System nach Anspruch 1, dadurch gekennzeichnet, daß das Datenerfassungsgerät (1) Schalter (8, 9) für das Einstellen der Arbeitszeitarten durch die Fahrer besitzt.

3. System nach Anspruch 1, dadurch gekennzeichnet, daß das Datenerfassungsgerät (1) mit einem Uhrzeiten und Datumangaben liefernden Baustein (UD) versehen ist.

4. System nach Anspruch 1, dadurch gekennzeichnet, daß das Datenerfassungsgerät (1) digitale Anzeigemittel (11) für die Anzeige des Datums, der Uhrzeit und der erfaßten Arbeitszeiten sowie für die Anzeige von Verstößen gegen die Arbeitszeitverordnung enthält.

5. System nach Anspruch 1, dadurch gekennzeichnet, daß eine getrennt angeordnete Analoganzeige (AV) für fahrzeugbezogene Daten, wie Geschwindigkeit, Drehzahl usw. vorgesehen ist.

6. System nach Anspruch 1, dadurch gekennzeichnet, daß die Datenkarte (7) eine Magnetkarte ist und daß das Mikroprozessorsystem (MC) über einen Lese- und Schreibkopf (MK) mit der Magnetkarte zusammenwirkt.

7. System nach Anspruch 1, dadurch gekennzeichnet, daß die Datenkarte (7) ein Halbleiter-Modul mit einem entsprechend großen Speicher enthält, welcher über eine geeignete Schnittstelle mit dem Mikroprozessorsystem (MC) zusammenarbeitet.

8. System nach Anspruch 2, dadurch gekennzeichnet, daß die Datenkarte (7) in dem Datenerfassungsgerät (1) verriegelt ist (EM, 22), solange keine Änderung der Schalterstellungen der die Arbeitszeitarten kennzeichnenden Schalter (8, 9) vorgenommen wird.

9. System nach Anspruch 4, dadurch gekennzeichnet, daß über einen an dem Datenerfassungsgerät (1) angeordneten Mehrstufenschalter (10) Informationen von der Datenkarte (7) auf die Anzeige (11) abrufbar sind.

10. System nach Anspruch 1, dadurch gekennzeichnet, daß mittels eines Auswertegerätes für die Datenkarten (7) die auf den Karten aufgezeichneten Informationen mittels eines Zeilendisplays (AZ) anzeigbar sind.

11. System nach Anspruch 1, dadurch gekennzeichnet, daß mittels eines Auswertegerätes für die Datenkarten (7) die auf den Karten aufgezeichneten Informationen durch einen Drucker (DR) ausdruckbar sind.

## Claims

1. System for the acquisition of data related to the vehicle and the driver in a motor vehicle, consisting of a data acquisition apparatus (1) with a microprocessor system (MC) with direct access memory (RAM I) and fixed memory (ROM), and also with a recording arrangement, which is removable for evaluation and is constructed as an insertable cassette (3), for all the acquired data, further consisting of drivers' passes in the form of data cards (7), which are able to be introduced into a corresponding insertion opening (6) of the data acquisition apparatus (1), and from which under the control of the fixed memory (ROM) data are read out and are able to be transferred into the direct access memory (RAM I) of the microprocessor system (MC), characterized by such a construction of the data acquisition apparatus (1) and of the data cards (7), that particular data, related to the driver, and which occur during operation of the vehicle, in addition to their storage in the recording arrangement, which is constructed as an insertable cassette (3) and which contains a direct access memory (RAM 11), are also stored in the respectively inserted data card (7) and are able to be interrogated therefrom independently of the interrogation of the cassette (3).

2. System according to Claim 1, characterized in that the data acquisition apparatus (1) has switches (8, 9) for the setting of the types of working time by the drivers.

3. System according to Claim 1, characterized in that the data acquisition apparatus (1) is provided with a component supplying times and indications of the date (UD).

4. System according to Claim 1, characterized in that the data acquisition apparatus (1) contains digital display means (11) for the display of the date, the time and the acquired working times and also for the display of infringements against the working time regulations.

5. System according to Claim 1, characterized in that a separately arranged analog display (AV) is provided for data related to the vehicle, such as speed, rate of revolutions etc.

6. System according to Claim 1, characterized in that the data card (7) is a magnetic card and that the microprocessor system (MC) cooperates with the magnetic card via a reading- and writing head (MK).

7. System according to Claim 1, characterized in that the data card (7) contains a semiconductor module with a correspondingly large memory, which cooperates with the microprocessor system (MC) via a suitable interface.

8. System according to Claim 2, characterized in that the data card (7) is locked (EM, 22) in the data acquisition apparatus (1), as long as no alteration is carried out to the switch positions of the switches (8, 9) characterizing the types of working time.

9. System according to Claim 4, characterized in that via a multiple-stage switch (10) arranged on the data acquisition apparatus (1), information is able to be called from the data card (7) onto the display (11).

10. System according to Claim 1, characterized in that by means of an evaluation apparatus for the data cards (7), the information recorded on the cards is able to be displayed by means of a line display (AZ).

11. System according to Claim 1, characterized in that by means of an evaluation apparatus for the data cards (7), the information recorded on the cards is able to be printed out by a printer (DR).

## Revendications

1. Système pour l'acquisition de données relatives au véhicule automobile'et au conducteur dans un véhicule automobile, comprenant un appareil de saisie de données (1) avec un système à microprocesseur (MC) avec mémoire à accès direct (RAM I) et mémoire morte (ROM), ainsi qu'avec un dispositif d'enregistrement pour toutes les données acquises, amovible pour l'exploitation, et réalisé sous forme de cassette enfichable (3) constitué, en plus, de cartes d'identité de conducteur sous forme de cartes de données (7) qui peuvent être introduites dans une ouverture d'introduction (6) appropriée de l'appareil de saisie de données (1) et desquelles, sous contrôle de la mémoire morte (ROM), des données peuvent être extraites et transférées dans la mémoire à accès direct (RAM I) du système à microprocesseur (MC), caractérisé par une configuration telle de l'appareil de saisie de données (1) et des cartes de données (7) que certaines données relatives au conducteur, recueillies lors du fonctionnement du véhicule sont aussi, en plus de leur mémorisation dans le dispositif d'enregistrement réalisé sous forme de cassette enfichable (3) et contenant une mémoire à accès direct (RAM ii) mémorisées dans la carte de données (7) enfichable respective et peuvent être interrogées sur celle-ci indépendamment de l'interrogation de la cassette (3).

2. Système selon la revendication 1, caractérisé par le fait que l'appareil de saisie de données (1) possède des commutateurs (8, 9) pour le réglage des modes de travail par les conducteurs.

3. Système selon la revendication 1, caractérisé par le fait que l'appareil de saisie de données (1) est pourvu d'un composant (UD) fournissant des indications de l'heure et de la date.

4. Système selon la revendication 1, caractérisé par le fait que l'appareil de saisie de données (1) contient des moyens d'affichage numériques (11) pour l'affichage de la date, de l'heure et des temps de travail relevés ainsi que pour l'affichage d'infractions à l'ordonnance sur la durée du travail.

5. Système selon la revendication 1, caractérisé par le fait qu'il est prévu un affichage analogique (AV) disposé séparément pour des données relatives au véhicule tels que la vitesse, la vitesse de rotation etc.

6. Système selon la revendication 1, caractérisé par le fait que la carte de données (7) est une carte magnétique et que le système à microprocesseurs (MC) coopère, par l'intermédiaire d'une tête de lecture/écriture (MK), avec la carte magnétique.

7. Système selon la revendication 1, caractérisé par le fait que la carte de données (7) contient un module à semi-conducteurs avec une mémoire dimensionnée en conséquence qui coopère, par l'intermédiaire d'une interface appropriée, avec le système à microprocesseur (MC).

8. Système selon la revendication 2, caractérisé par le fait que la carte de données (7) est verrouillée dans l'appareil de saisie de données (1) tant qu'aucune modification des positions des commutateurs (8, 9) caractérisant les modes de travail n'est effectuée.

9. Système selon la revendication 4, caractérisé par le fait que, par l'intermédiaire d'un commutateur à gradins (10) disposé sur l'appareil de saisie de données (1), des informations peuvent être appelées de la carte de données (7) pour être transférées à l'affichage (11).

10. Système selon la revendication 1, caractérisé par le fait que, au moyen d'un appareil d'exploitation pour les cartes de données (7), les informations enregistrées sur lesdites cartes peuvent être affichées au moyen d'un dispositif d'affichage linéaire (AZ).

11. Système selon la revendication 1, caractérisé par le fait que, au moyen d'un appareil d'exploitation pour les cartes de données (7), les informations enregistrées sur lesdites cartes peuvent être éditées par une imprimante (DR).
